# EUROPÄISCHE PATENTSCHRIFT

(11) **EP 1 369 378 B1**
(45) Veröffentlichungstag und Bekanntmachung des Hinweises auf die Patenterteilung: **31.12.2008**
(21) Anmeldenummer: 03012583.5
(22) Anmeldetag: 03.06.2003
(51) Int. Cl.: B66F 11/04

(54) **Korbträger-Turm für Hubarbeitsbühnen**
Support device for the basket of elevating work-platforms
Dispositif de support de nacelle de plate-formes de travail élévatrices

(30) Priorität: 05.06.2002 DE 10225085
(43) Veröffentlichungstag der Anmeldung: 10.12.2003
(73) Patentinhaber: Teupen Maschinenbau GmbH, 48599 Gronau (DE)
(72) Erfinder: Thihatmer, Alfons, 48499 Salzbergen (DE); Leusder, Hermann, 48607 Ochtrup (DE)
(74) Vertreter: Hoffmeister, Helmut

(56) Entgegenhaltungen:
- DE-A- 4 120 584
- DE-U- 9 108 693
- FR-A- 2 771 398
- US-A- 2 998 861
- US-A- 3 709 322
- US-A- 3 841 436
- US-A- 5 868 218

## Beschreibung

Die Erfindung betrifft einen Korbträger-Turm, insbesondere für Hubarbeitsbühnen, bestehend aus auf einem Stützlager drehbar und/oder höhenverschwenkbar angebrachten Dreh- und Ausfahrmast, und mit einem an dessen Spitze über einen als Zwischenglied dienenden Korbhalter schwenkbar im Bereich seines Bodens befestigten Arbeitskorb, mit dem wenigstens eine Parallelausrichtung der Bodenebene zu einer horizontalen Bezugsebene einzuhalten ist und mit der der Arbeitskorb über ein Drehgelenk auch in der horizontalen Ebene verdrehbar ist.

Ein solcher Korbträger-Turm ist aus dem Prospektblatt »LEO 26-36 h, DIE Arbeitsbühnen auf Gummiketten von Teupen!« bekannt. Offenbart ist eine Hubarbeitsbühne, bei der der Arbeitskorb beweglich über einen Kopfhalter an einem höhenverschwenkbar, auf einem Standrahmen montierten, teleskopierbaren Auslegerarm gehalten ist. Der Arbeitskorb wird über eine parallele Führung, die über relativ lange Armteile verfügt, getragen. Nachteilig ist, dass an der Spitze des Auslegerarmes ein relativ großes Gewicht aufzunehmen ist, das die Ausfahrbarkeit und Belastung des Arbeitskorbes beschränkt.

Die DE 30 40 882 C2 beschreibt eine Hubarbeitsbühne, die ortsveränderlich auf einem Fahrrahmen montiert werden kann. Am Ende des höhenverschwenkbaren, drehbaren Auslegerarmes ist ein schwenkbarer Korbarm angebracht, der gegenüber dem Auslegerarm zusätzlich schwenkbar ist. Dieser Korbarm ermöglicht eine Umgehung von Hindernissen. Auslegerarm und Korbarm liegen in einer einzigen vertikalen Ebene. Die Arbeitsplatzform bzw. der Arbeitskorb sind am Ende des Korbarms schwenkbar angebracht und werden über eine Parallelführung stets parallel zu einer Bezugsebene gehalten.

Nachteilig bei dieser Ausführung ist die zusätzliche Baulänge und Bauhöhe, die für den Korbhalter benötigt werden. Der einzige Drehpunkt der Hubarbeitsbühne ist sehr weit von dem Arbeitskorb entfernt, wodurch eine nur sehr grobe Positionierung ermöglicht wird.

Wie dem Fachmann weiterhin bekannt ist, kann der Arbeitskorb symmetrisch zur Mittelachse, oder, wie in der Praxis vielfach bekannt, seitlich am Korbarm befestigt werden. Hängt der Arbeitskorb seitlich neben dem Korbhalter, wird die Standsicherheit bei vollständig ausgefahrenem Auslegerarm stark reduziert. Die Vergrößerung des zugänglichen Bereichs auf engem Raum erfordert zeitraubende Verstellungen am Ausleger und am Korbarm.

Die US 5 868 218 zeigt ein Fahrzeug mit einem Korbträger-turm, bei dem der Korb zwar außerhalb der Mitte seines rechteckigen Bodens gelagert ist. Der Boden muss jedoch für das Lager mit einem Gitterrahmen ausgesteift sein, wodurch das Fahrzeuggewicht erhöht.

Der Erfindung liegt die Aufgabe zugrunde, einen Korbträger-Turm für Hubarbeitsbühnen der eingangs genannten Art so zu verbessern, dass bei geringer Transportlänge eine große seitliche Beweglichkeit gegeben ist und insbesondere in Nischen sowie hinter Rücksprüngen in Gebäudefassaden mit dem Arbeitskorb gearbeitet werden kann.

Diese Aufgabe wird gelöst durch einen Korbträger-Turm mit den Merkmalen des Anspruchs 1.

Eine erhöhte Beweglichkeit des Arbeitskorbes kann dadurch erreicht werden, dass dessen Lagerhülse nicht mittig an einer Seite des Korbbodens angebracht wird, sondern dass in Draufsicht auf den Boden des Arbeitskorbs die Position der Lagerhülse vom Flächenschwerpunkt die konstruktiv maximale Entfernung einnimmt. Dabei bedeutet »konstruktiv möglich«, dass unter Berücksichtigung bekannter Festigkeitswerte und bekannter statischer Voraussetzungen die Lagerhülse möglichst nahe oder sogar außerhalb des Randes der Standfläche des Arbeitskorbes positioniert wird. Bei einer Rechteckform des Bodens des Arbeitskorbs wird demnach die Lagerhülse in einer Rechteck-Ecke angeordnet. Die Kombination aus Stützzapfen und Lagerhülse ist dabei so angeordnet, dass der Arbeitskorb sich in beiden Schwenkrichtungen um wenigstens 180° um eine Ausgangsstellung verdrehen kann.

Zur Verbesserung der Starrheit einer Verbindung der Arbeitsmittel gegenüber dem Korbhalter trägt bei, wenn die Lagerhülse im Bereich der Bodenebene und/oder an ihrem, über den Boden hinausragenden Kopfende starr mit dem Arbeitskorb verbunden wird.

Der Stützzapfen kann sich direkt oder indirekt auf einem Bolzen, der horizontal den Korbhalter durchsetzt, abstützen, so dass eine leichte Baukonstruktion möglich ist. Insbesondere kann sich der Arbeitskorb auf einer mit dem Korbhalter verbundenen Flanschplatte abstützen.

Um zu einer flachen Bauweise für den Antrieb in horizontalen Schwenkrichtungen zu kommen, umfaßt der Antrieb für die Bewegung des Arbeitskorbs vorzugsweise einen Hydraulikzylinder.

Der Antrieb für die horizontale Bewegung des Arbeitskorbs kann auch über eine Spindel oder eine Linearführung oder einen Pneumatikzylinder erfolgen.

Der Stützzapfen kann von einem Reib- oder Zahnriemen oder einer Kette umgeben sein, so dass der Hydraulikzylinder, der Teil des Arbeitskorbes ist, über ein Verbindungselement einen Reib- oder Zahnriemen bewegt.

Der Hydraulikzylinder kann über ein Verbindungselement auch eine Kette oder ein Seil antreiben, mit der der Arbeitskorb in der Horizontalen bewegbar ist.

Eine besonders leichte und trotzdem steife Konstruktion, die auch selbsttragend ausgeführt sein kann, ergibt sich dann, wenn wenigstens der Boden des Arbeitskorbs aus einem Aluminium-Schaumwerkstoff gefertigt ist, der wenigstens zweischichtig ist und aus einer blasigen, geschäumtem Aluminiumschicht und einer außen liegenden massiven Aluminiumschicht besteht.

Der Arbeitskorb kann mit mehreren, am Umfang des Bodens befestigten, vorzugsweise verschweißten, Geländerpfosten sowie mit diesen verbundenen Handläufen, Knieleisten und Fußleisten verbunden sein, die zusammen eine selbsttragende Konstruktion bilden.

Ein Ausführungsbeispiel der Erfindung ist in der Zeichnung dargestellt. Es zeigen:
Fig. 1 eine fahrbare Hubarbeitsbühne gemäß Erfindung;
Fig.2a Seitenansicht eines Korbhaltes mit Stützzapfen;
Fig.2b Aufsicht eines Korbhaltes mit Stützzapfen;
Fig.3 eine Vorderansicht eines Arbeitskorbes an einem Korbhalter;
Fig.4 eine Untersicht des Arbeitskorbes mit einem Antrieb;
Fig.5 mehrere Positionen des Arbeitskorbes in Seitenansicht und dazugehöriger Draufsicht.

In der Figur 1 ist eine fahrbare Hubarbeitsbühne 20 mit den Merkmalen der Erfindung dargestellt. Am Ende eines höhenverschwenkbaren Dreh- und Ausfahrmastes 7, der auf einem drehbaren Stützlager 8 angebracht ist, wird ein Arbeitskorb 1 über einen Korbhalter 3 schwenkbar gehalten. Der Korbhalter 3 ist über einen gelenkig angebundenen Parallelführungszylinder 9 in der Neigung verstellbar. Das Stützlager 8 ist Teil eines an sich bekannten Fahrzeug-Chassis mit Ladefläche, Antrieb, Fahrerhaus usw.

Wie aus dem Detailzeichnungen Figuren 2a und 2b hervorgeht, besteht der Korbhalter 3 im wesentlichen aus einer symmetrischen U-förmigen Schweißkonstruktion. In die beiden U-Schenkel 3.1,3.2 des Korbhalters sind jeweils gegenüberliegend Lageraugen 3.1.1,3.1.2 in einem Gelenkpunkt G und Lageraugen 3.2.1,3.2.2 in einem Gelenkpunkt P eingebracht. Die U-Schenkel 3.1, 3.2 laufen nach oben in abgeschnittene Kanten aus, die über eine kreisrunden Flanschplatte 3.3. miteinander verbunden sind.

Die Flanschplatte 3.3 ist mit einer zylindrischen Ausnehmung 3.3.1 versehen. In der Ausnehmung 3.3.1 steckt ein zylindrischer Stützzapfen 5, auf dem etwa mittig eine Zahnriemenscheibe 12 rotationsfest sitzt. Die Zahnriemenscheibe 12 ist mit mehreren Schrauben 5.1.2 (nicht dargestellt) mit der Flanschplatte 3.3 verschraubt. Zur Aufnahme der Schrauben ist die Zahnriemenscheibe 12 mit Durchgangsbohrungen 12.1 und die Flanschplatte 3.3 mit dazu passenden Durchgangsbohrungen 3.3.2 versehen.

Der untere Teil 5 und 1 des Stützzapfens 5 ist mittels einer Schraube 6.3 mit einem Gelenkbolzen 6 im Gelenkpunkt G verbunden, der den unteren Teil 5.1 durchsetzt. Der Gelenkbolzen 6 verbindet den Korbhalter 3 gelenkig mit dem Drehund Ausfahrmast 7. Der Gelenkbolzen 6 ist zu diesem Zweck in der Mitte der Längsachse mit einer Durchgangsbohrung 6.1 versehen. Die Schraube 6.3 ist durch die Durchgangsbohrung 6.1 hindurch in eine Zentriergewindebohrung 5.2 am Stützzapfen 5 eingeschraubt. Im Gelenkpunkt P ist der Korbhalter 3 gelenkig mit einer Kolbenstange 9.1 eines hydraulischen Parallelführungszylinders 9 verbunden.

Figur 3 zeigt Details des Arbeitskorbs 1. Der auf dem Korbhalter 3 aufgesetzte Arbeitskorb 1 besteht aus einer rechteckigen, ebenen Bodenplatte 1.1.1, die am Rand mit mehreren Geländerpfosten 1.1.3 versehen ist. Die Geländerpfosten 1.1.3 werden über Fußleisten 1.1.4, Knieleisten 1.1.5 und Handläufe 1.1.6 dreiseitig miteinander verbunden. Die vorgenommene Verbindung zusammen mit der Bodenplatte ergibt eine selbsttragende Konstruktion. Einseitig wird der Arbeitskorb 1 mit einem abklappbaren Aufstieg 10 (nicht dargestellt) versehen, um den Arbeitskorb betreten zu können.

In einer Ecke der Bodenplatte 1.1.1, die gegenüber dem Aufstieg 10 (nicht dargestellt) angeordnet ist, ist so nah wie konstruktiv möglich am Rand der Bodenplatte 1.1.1 eine Lagerhülse 2 senkrecht zum Boden 1.1.1 eingeschweißt, die deutlich mit ihrem Kopfende 2.1 über dem Niveau des Bodens 1.1.1 endet. Die Lagerhülse 2 trägt damit den Arbeitskorb 5. Das hinausragende Kopfende 2.1 der Lagerhülse 2 ist am oberen Ende über ein Knotenblech 1.1.7 zusätzlich an den in der Ecke befindlichen Geländerpfosten 1.1.3 angeschlossen. Der Geländerpfosten ist seinerseits über Streben 1.1.8. mit den benachbarten Fußleisten 1.1.4 verbunden.

Die Lagerhülse 2 ist durch den bereits beschriebenen Stützzapfen 5 durchsetzt. Der Stützzapfen 5 ragt etwas über den Rand der Lagerhülse 2, so dass zur Sicherung des Arbeitskorbes 1 der Stützzapfen gegen ein Herausgleiten aus der Lagerhülse gesichert werden muss. Dies geschieht durch eine auf der oberen Kreisfläche des Stützzapfens 5 befestigte Scheibe 5.3.

Mit dem Stützzapfen 5 ist, wie bereits beschrieben, eine Zahnriemenscheibe 12 verbunden. Mit 16 sind die Elemente eines Drehantriebs für die Zahnriemenscheibe 12 und damit des Arbeitskorbes 1 bezeichnet. Ein flach gebautes Zahnriemengetriebe 6, das unterhalb der Bodenplatte in einer Mulde untergebracht ist, umfasst die nachfolgend beschriebenen und in Fig.4 gezeigten Teile.

Ein Zahnriemen 6.4, der die Zahnriemenscheibe 12 auf dem Stützzapfen 5 umschlingt, umschlingt auch eine zweite gleich große Zahnriemenscheibe 12.2, die an der Unterseite der Bodenplatte 1.1.1 des Arbeitskorb 1 auf einem Zapfen 6.5 drehbar befestigt ist. Um den Zahnriemen spannen und lösen zu können, ist der Zapfen 6.5 in einem Langloch 1.1.1.1 in der Bodenplatte 1.1.1 verschieblich angebracht; zur Sicherung ist der Zapfen 6.5 mit einer Spannvorrichtung 6.7 versehen. Die Rotationsachsen der beiden beabstandeten und auf gleichem Höhenniveau befindlichen Riemenscheiben 12, 12.2 verlaufen parallel, wobei die gerade Verbindungslinie der Riemenscheiben 12,12.2 parallel zur längeren Seite der Bodenplatte 1.1.1 verläuft.

Parallel zum tangentialen Verlauf des Zahnriemens 6.4 ist in Höhe der Riemenscheiben 12,12.2 ein Hydraulikzylinder 6.1 unter der Bodenplatte 1.1.1 am Arbeitskorb 1 angeordnet, dessen Kolbenstange 6.1.1 fest mit dem Riemen 6.4 über ein Verbindungselement 6.6 verbunden ist. Die translatorische Bewegung der Kolbenstange 6.1.1 wird über die Riemenscheiben 12,12.2 in eine Rotation des Arbeitskorbes 1 um den Stützzapfen 5 gewandelt. Die Durchmesser der Riemenscheiben 5.1,6.3 und deren Abstand bzw. der Hubweg der Kolbenstange 6.1.1 sind so gewählt, dass der Arbeitskorb 1 aus einer Ausgangsstellung heraus, einen Drehwinkel von 180° überstreifen kann. Verlängert man den Hub des Hydraulikzylinders 6.1 bzw. der Kolbenstange 6.1.1 kann der Arbeitskorb 1 um Winkel über 180° schwenken.

Fig.5 zeigt den am Dreh- und Ausfahrmast 7 befestigten Arbeitskorb 1 in verschiedenen Positionen in den Draufsichten und den dazugehörigen Seitenansichten. Pos.1 ist die sogenannte Ausgangsposition, aus der der Arbeitskorb im Uhrzeigersinn um 180° gedreht wird. Die Ausgangsposition ist gleichzeitig die Transportposition. Der Arbeitskorb schließt mit dem Dreh- und Auslegerarm 7 und dem Korbarm 3 ab, so daß die Baulänge ihr kleinstes Maß erreicht.

In die Pos. 2 und die Pos.3 ist die optimale Position der Arbeitsplattform für Arbeiten an einem Satteldach oder einem Mauervorsprung dargestellt. Je nach Bedarf wird die Arbeitsbreite oder die Arbeitstiefe der gedrehten rechteckigen Bodenplatte genutzt.

Alle Positionen ermöglichen den optimalen Zugang in Bauwerksnischen und bieten eine sehr gute allseitige Erreichbarkeit um einen zentralen Arbeitsmittelpunkt, der gleichzeitig der Drehpunkt des Arbeitskorbes ist. Auf einen langen Korbarm, so wie im Stand der Technik beschrieben, der zusätzliche Kosten und weiteres Gewicht verursacht, kann verzichtet werden.

Wesentliche Teile des Arbeitskorbes, insbesondere die Bodenplatte, bestehen aus einem Aluminium-Schaumwerkstoff. Die Verwendung von Aluminium-Schaumwerkstoff für Fahrzeugteile ist an sich bekannt. Im vorliegenden Falle ermöglicht die leichte Bauweise, die sich mit dem Aluminium-Schaumwerkstoff ergibt, eine unkonventionelle Anordnung des Drehpunktes des Arbeitskorbes.

Auch die Profilteile des Dreh- und Ausfahrmastes können an Stelle von Stahlkonstruktionen oder konventioneller Aluminiumkonstruktionen aus einem Aluminium-Schaumwerkstoff hergestellt werden. Hierdurch ergeben sich wesentlich höhere Ausfahrlängen für das teleskopierbare Gebilde. Vorteilhaft ist, dass bei vergleichsweise geringem zulässigem Gesamtgewicht des Fahrzeugs und unter Beachtung aller Sicherheitsbestimmungen und Sicherheitskriterien eine größere Ausfahrlänge bei gleicher Arbeitskorb-Größe zu im Vergleich zu anderen Fahrzeugen gleicher Gewichtsklasse erreichbar ist.

In ähnlicher Weise können auch biegesteife Sandwich-Strukturen für die Herstellung des Bodens eingesetzt werden. Die Sandwich-Struktur besteht aus einer relativ biegesteifen Zwischenlage mit beidseitigen dünnen Blechlagen, die zusammen die Bodenplatte ergeben. Die Zwischenlage besteht insbesondere aus Dünnblechwaben oder aus geschäumtem Keramik oder Metall (vorzugsweise Aluminium). Auch Kunststoff-Verbundmaterial mit ausgerichteten Carbonfasern als Armierung ist geeignet.

## Patentansprüche

1. Korbträger-Turm, insbesondere für Hubarbeitsbühnen (20),
- bestehend aus einem auf einem Stützlager (8) drehbar und/oder höhenverschwenkbar angebrachten Dreh- und Ausfahrmast (7)
- und einem an dessen Spitze über einen als Zwischenglied dienenden Korbhalter (3) verbundenen Arbeitskorb, der schwenkbar im Bereich seines Bodens (1.1.1) an dem Korbhalter befestigt ist (1),
- mit dem wenigstens eine Parallelausrichtung der Bodenebene (1.1.1) zu einer horizontalen Bezugsebene einzuhalten ist, und der über ein Drehgelenk in der horizontalen Ebene verdrehbar ist,
- wobei der Korbhalter (3) einen vertikal auszurichtenden starren Stützzapfen (5) umfaßt, der in eine am Korbboden (1.1.1) gehaltene Lagerhülse (2) eingreift, und wobei der Arbeitskorb (1) mit einem Antrieb (16), dem der Stützzapfen (5) als Bezug dient, in der horizontalen Ebene in mindestens einer Schwenkrichtung um wenigstens 180° drehbar ist,
**dadurch gekennzeichnet, dass** der Korbhalter (3) mit einer Ecke des rechteckigen Bodens des Arbeitskorbs (1) verbunden ist.

2. Korbträger-Turm nach Anspruch 1, **dadurch gekennzeichnet, dass** die Lagerhülse (2) im Bereich der Bodenebene und/oder an ihrem, über den Boden (1.1.1) hinausragenden Kopfende (2.1) starr mit dem Arbeitskorb (1) verbunden ist.

3. Korbträger-Turm nach Anspruch 1 oder 2, **dadurch gekennzeichnet, dass** sich der Stützzapfen (5) auf einem Bolzen (6), der horizontal den Korbhalter (3) durchsetzt, abstützt.

4. Korbträger-Turm nach einem der Ansprüche 1 bis 3, **dadurch gekennzeichnet, dass** der Antrieb (16) für die horizontale Bewegung des Arbeitskorbs einen Hydraulikzylinder (6.1) umfaßt.

5. Korbträger-Turm nach einem der Ansprüche 1 bis 4, **dadurch gekennzeichnet, dass** der Antrieb (16) für die vertikale Bewegung des Arbeitskorbs (1) eine Spindel oder eine Linearführung oder einen Pneumatikzylinder umfaßt.

6. Korbträger-Turm nach Anspruch 3 bis 5, **dadurch gekennzeichnet, dass** der Stützzapfen (5) von einem Reib- oder Zahnriemen (12) umgeben ist, und daß der Hydraulikzylinder (6.1), der Teil des Arbeitskorbes (1) ist, über ein Verbindungselement (6.1.1) einen Reib- oder Zahnriemen (6.4) bewegt.

7. Korbträger-Turm nach einem der Ansprüche 4 bis 6, **dadurch gekennzeichnet, dass** der Hydraulikzylinder (6.1) über ein Verbindungselement (6.1.1) eine Kette oder ein Seil antreibt, mit der der Arbeitskorb (1) in der Horizontalen bewegbar ist.

8. Korbträger-Turm nach einem der vorhergehenden Ansprüche, **dadurch gekennzeichnet, dass** wenigstens der Boden (1.1.1) des Arbeitskorbs (1) aus einem Aluminium-Schaumwerkstoff gefertigt ist, der wenigstens zweischichtig ist und aus einer blasigen, geschäumtem Aluminiumschicht und einer außen liegenden massiven Aluminiumschicht besteht.

9. Korbträger-Turm nach einem der vorhergehenden Ansprüche, **dadurch gekennzeichnet, dass** der Boden (1.1.1) mit mehreren am Umfang des Bodens befestigten Geländerpfosten (1.1.3) sowie mit diesen verbundenen Handläufen (1.1.6), Knieleisten (1.1.5) und Fußleisten (1.1.4) besteht und eine selbsttragende Konstruktion bildet.

10. Korbträger-Turm nach einem der vorhergehenden Anspruche, **dadurch gekennzeichnet, dass** der Boden (1.1.1) des Arbeitskorbes aus einer biegesteifen Sandwich-Platte besteht.

11. Korbträger-Turm nach einem der vorhergehenden Ansprüche, **dadurch gekennzeichnet, dass** sich der Arbeitskorb (1.1) auf einer mit dem Korbhalter (3) verbundene Flanschplatte (3.3) abstützt.

## Claims

1. Basket support tower, in particular for lift work platforms (20),
- consisting of a rotatable and deployable mast (7) which is mounted in a rotatable and/or height-adjustable manner on a support bearing (8),
- and a work basket which is connected to the tip of the mast via a basket holder (3) used as an intermediate member and is attached (1) to the basket holder in a pivotable manner in the region of its base (1.1.1),
- by means of which at least one parallel alignment of the base plane (1.1.1) with respect to a horizontal reference plane is to be maintained and which can be rotated via a swivel joint in the horizontal plane,
- wherein the basket holder (3) includes a rigid support journal (5) which is to be vertically aligned and engages into a bearing sleeve (2) held on the basket base (1.1.1), wherein the work basket (1) is rotatable in the horizontal plane in at least one pivoting direction by at least 180° by means of a drive (16) for which the support journal (5) is used as a reference,
**characterised in that** the basket holder (3) is connected to a corner of the rectangular base of the work basket (1).

2. Basket support tower as claimed in Claim 1, **characterised in that** the bearing sleeve (2) is fixedly connected to the work basket (1) in the region of the base plane and/or on its head end (2.1) which protrudes beyond the base (1.1.1).

3. Basket support tower as claimed in Claim 1 or 2, **characterised in that** the support journal (5) is supported on a bolt (6) which horizontally passes through the basket holder (3).

4. Basket support tower as claimed in any one of Claims 1 to 3, **characterised in that** the drive (16) includes a hydraulic cylinder (6.1) for the horizontal movement of the work basket.

5. Basket support tower as claimed in any one of Claims 1 to 4, **characterised in that** the drive (16) includes a spindle or a linear guide or a pneumatic cylinder for the vertical movement of the work basket (1).

6. Basket support tower as claimed in Claim 3 to 5, **characterised in that** the support journal (5) is surrounded by a friction or toothed belt (12), and **in that** the hydraulic cylinder (6.1), which is part of the work basket (1), moves a friction or toothed belt (6.4) via a connecting element (6.1.1).

7. Basket support tower as claimed in any one of Claims 4 to 6, **characterised in that** the hydraulic cylinder (6.1) drives a chain or cable via a connecting element (6.1.1), by means of which the work basket (1) can be moved in the horizontal plane.

8. Basket support tower as claimed in any one of the preceding Claims, **characterised in that** at least the base (1.1.1) of the work basket (1) is produced from an aluminium foam material which is at least dual-layered and consists of a blown, foam aluminium layer and an outer solid aluminium layer.

9. Basket support tower as claimed in any one of the preceding Claims, **characterised in that** the base (1.1.1) consists [of], and forms a self-supporting construction with, several balusters (1.1.3) attached to the periphery of the base as well as with handrails (1.1.6), knee rails (1.1.5) and plinths (1.1.4) connected thereto.

10. Basket support tower as claimed in any one of the preceding Claims, **characterised in that** the base (1.1.1) of the work basket consists of a bending-resistant sandwich panel.

11. Basket support tower as claimed in any one of the preceding Claims, **characterised in that** the work basket (1.1) is supported on a flange plate (3.3) connected to the basket holder (3).

## Revendications

1. Tour support de nacelle, en particulier pour plateformes de travail élévatrices (20), qui se compose :
d'un mât rotatif et auto-dépliable (7) monté à rotation, et/ou à pivotement en hauteur, sur un palier d'appui (8);
et d'une nacelle de travail (1), qui est connectée à la pointe de ce mât au moyen d'un support (3) de nacelle servant d'élément intermédiaire et est fixée à pivotement dans la zone de son fond (1.1.1) sur le support de nacelle, et
qui permet de maintenir au moins une orientation parallèle du plan (1.1.1) du fond avec un plan horizontal de référence et peut tourner dans le plan horizontal de référence au moyen d'une articulation tournante;
où le support (3) de nacelle comprend un pivot rigide (5) à crapaudine à orienter verticalement qui pénètre dans une douille (2) de palier maintenue sur le fond (1.1.1) de la nacelle, et
où la nacelle de travail (1) peut tourner d'au moins 180° dans au moins une direction de pivotement dans le plan horizontal sous l'effet d'un entraînement (16) auquel le pivot (5) à crapaudine sert de référence,
**caractérisée en ce que** le support (3) de nacelle est connecté à un coin du fond rectangulaire de la nacelle de travail (1).

2. Tour support de nacelle selon la revendication 1, **caractérisée en ce que** la douille (2) de palier est connectée de façon rigide à la nacelle de travail (1) dans la zone du plan du fond et/ou à l'extrémité (2.1) de tête de douille qui fait saillie au dessus du fond (1.1.1).

3. Tour support de nacelle selon la revendication 1 ou 2, **caractérisée en ce que** le pivot (5) de crapaudine s'appuie sur un goujon (6) qui traverse horizontalement le support (3) de nacelle.

4. Tour support de nacelle selon l'une quelconque des revendications 1 à 3, **caractérisée en ce que** l'entraînement (16) de déplacement horizontal de la nacelle de travail comprend un vérin hydraulique (6.1).

5. Tour support de nacelle selon l'une quelconque des revendications 1 à 3, **caractérisée en ce que** l'entraînement (16) de déplacement vertical de la nacelle de travail (1) comprend une broche ou un guidage linéaire ou un vérin pneumatique.

6. Tour support de nacelle selon l'une quelconque des revendications 3 à 5, **caractérisée en ce que** le pivot (5) de crapaudine est entouré par une courroie de friction ou dentée (12), et que le vérin hydraulique (6.1), qui fait partie de la nacelle de travail (1), déplace une courroie de friction ou dentée (6.4) au moyen d'un élément de connexion (6.1.1).

7. Tour support de nacelle selon l'une quelconque des revendications 4 à 6, **caractérisée en ce que** le vérin hydraulique (6.1) entraîne, au moyen d'un élément de connexion (6.1.1), une chaîne ou un câble qui permet le déplacement de la nacelle de travail (1) à l'horizontale.

8. Tour support de nacelle selon l'une quelconque des revendications précédentes, **caractérisée en ce qu'**au moins le fond (1.1.1) de la nacelle de travail (1) est fabriqué en une matière d'aluminium moussée, qui inclut au moins deux couches et se compose d'une couche d'aluminium moussée poreuse et d'une couche d'aluminium massive située à l'extérieur.

9. Tour support de nacelle selon l'une quelconque des revendications précédentes, **caractérisée en ce que** le fond (1.1.1) se compose de plusieurs montants (1.1.3) de garde-corps fixés à la périphérie du fond ainsi que de mains courantes (1.1.6), et de nervures (1.1.5) disposées à hauteur des genoux et nervures (1.1.4) disposées à hauteur des pieds, et **en ce qu'**il constitue une structure autoporteuse.

10. Tour support de nacelle selon l'une quelconque des revendications précédentes, **caractérisée en ce que** le fond (1.1.1) de la nacelle de travail consiste en une plaque en sandwich résistant à la flexion.

11. Tour support de nacelle selon l'une quelconque des revendications précédentes, **caractérisée en ce que** la nacelle de travail (1) s'appuie sur un plaque de bridage (3.3) connectée au support (3) de nacelle.
